# EUROPÄISCHE PATENTSCHRIFT

(11) **EP 0 356 706 B1**
(45) Veröffentlichungstag und Bekanntmachung des Hinweises auf die Patenterteilung: **27.04.1994**
(21) Anmeldenummer: 89113670.7
(22) Anmeldetag: 25.07.1989
(51) Int. Cl.: H01H 1/58, H01H 13/28

(54) **Schalter zur Montage auf einer Schaltplatte**
Switch to be mounted on a printed-circuit board
Interrupteur pour le montage sur une plaque à circuit im primé

(30) Priorität: 30.08.1988 DE 3829301
(43) Veröffentlichungstag der Anmeldung: 07.03.1990
(73) Patentinhaber: BSG-Schalttechnik GmbH & Co. KG, D-72336 Balingen (DE)
(72) Erfinder: Prestel, Fritz, D-7461 Hausen a.Tann (DE); Lohner, Martin, D-7460 Balingen-Ostdorf (DE)
(74) Vertreter: Otte, Peter, Dipl.-Ing.

(56) Entgegenhaltungen:
- WO-A-84/00247
- DE-A- 2 802 133
- DE-U- 8 810 929
- FR-A- 1 342 806
- GB-A- 1 315 123

## Beschreibung

Die Erfindung geht aus von einem Schalter zur Montage auf einer Schaltplatte (Leiterplatte) und einer Vorrichtung zu seiner Betätigung nach dem Oberbegriff des Anspruchs 1.

Bei einem bekannten Schnappschalter dieser Art DE-A-28 02 133 sind die Halteteile, die die im Bereich der Schaltarmbewegung angeordneten Gegenkontaktstücke sowie gleichzeitig den Schaltarm lagern, unmittelbar auf einer ersten Fläche einer Leiterplatte aufgesetzt und weisen Verlängerungen auf, die auf der Leiterplattenunterseite zur mechanischen Befestigung der Halteteile und zur gleichzeitig herzustellenden elektrischen Verbindung mit den dort verlaufenden Leiterbahnen verlötet sind. Hierdurch gelingt es, mit wenigen Einzelteilen beim Aufbau eines Schnappschalters mit Vorspannungsfeder auszukommen, da die Leiterplatte gleichzeitig eine Art Gehäuse, jedenfalls tragendes Lagerteil für den Schalteraufbau bildet. Problematisch ist hierbei aber die Notwendigkeit, daß in geeigneter Weise durch äußere Bewegungseinwirkung eine Umschaltung des Schaltarms möglich ist. Zu diesem Zweck ist ein gesondertes Betätigungselement vorgesehen, welches an der Leiterplatte getrennt zu den Halteilen gelagert ist und durch seine eigene Verschwenkbarkeit die mit ihrem anderen Ende an ihm angelenkte Vorspannungsfeder so gegenüber dem Lagerpunkt des Schaltarms in ihrer Position verändert, daß je nach der Lage des äußeren Betätigungselements unterschiedliche Übertotpunktstellungen des Schaltarms und damit eine Anlage an verschiedenen Gegenkontaktstücken möglich sind. Problematisch ist hierbei bis zu einem gewissen Grade die Einleitung der äußeren Schaltkräfte auf das Betätigungselement, welches dann wiederum über die Vorspannungsfeder den Schaltarm umschaltet; da die Leiterplatte ein flächiges Gebilde ist, greifen äußere Schaltkräfte üblicherweise parallel zu dieser am Betätigungselement an,wobei auch die Gefahr besteht, daß das auf der Leiterplatte gelagerte Betätigungselement aus seiner Lagerung verschoben wird oder sonstwie eine Verkantung erfährt.

Der Erfindung liegt demgegenüber die Aufgabe zugrunde, einen besonders einfach aufgebauten Schalter als EIN-/AUS-Schalter oder Umschalter zu schaffen, der ebenfalls unmittelbar auf einer Leiterplatte als lagerndes Gehäuseelement aufgebaut ist und dessen Schaltbetätigung problemlos durch einen einfachen, separat gelagerten Stößel möglich ist, so daß der ganze Schalter auf kleinstem Raum untergebracht werden kann.

Die Erfindung löst diese Aufgabe mit den kennzeichnenden Merkmalen des Hauptanspruchs und hat den Vorteil, daß durch die Schalterbetätigung von unten durch eine Öffnung in der Schalterkomponenten lagernden Schalt- oder Leiterplatte ein besonders einfach aufgebautes Betätigungselement Verwendung finden kann, welches ohne die Notwendigkeit, die Vorspannungsfeder selbst zu lagern oder aufzunehmen, dennoch die Schaltarmbewegung schnappschalterartig durchführen kann und wobei, was von besonderer Bedeutung ist, der einfache, das Betätigungselement bildende Stößel vertikal zur Leiterplatte an der Vorspannungsfeder direkt angreift und daher auch die Schaltarmbewegung nicht in einer Ebene parallel zur Leiterplatte, sondern vertikal zu dieser veranlaßt.

Da wegen der auf der Leiterplatte sonst noch anzubringenden oder auf dieser unterzubringenden und zu befestigenden weiteren Schaltungskomponenten stets eine gewisse Höhe auf der Bauelementenseite der Leiterplatte erforderlich ist, kann diese Höhe für die Schaltarmbewegung ausgenutzt werden, ohne daß ein solcher Schalter daher besonders viel Platz auf der Leiterplatte selbst benötigt.

Besonders vorteilhaft eignet sich die erfindungsgemäße Schalterkonzeption für solche Leiterplatten, die in ein die Leiterplate aufnehmendes Vergußgehäuse eingesetzt und vergossen sind, wobei gleichzeitig das Vergußgehäuse Führungsaufgaben im Bereich des Schaltstößels übernehmen kann. Die Schalterbetätigung erfolgt dann über den Stößel von der Rahmenunterseite, durch den Vergußrahmen und die Leiterplatte.

Durch die in den Unteranspüchen aufgeführten Maßnahmen sind vorteilhafte weiterbildungen und Verbesserungen der Erfindung möglich. Besonders vorteilhaft ist die Möglichkeit, die auf der Leiterplatte aufgebauten Schalterkomponenten zusätzlich von einem Gehäuse abzudecken bzw. zu umgeben, wobei dieses Gehäuse aber keine tragenden oder lagernden Aufgaben mit Bezug auf die Schalterkomponenten übernimmt, sondern lediglich eine umhüllende Schutzfunktion hat. Ferner kann der Schaltstößel mit einer Dichthülse abgedichtet werden, so daß der gesamte Aufbau gegen Feuchtigkeit, eindringende Schmutzpartikel und dgl. geschützt ist und für beliebige Geräte als elektronische Schaltungskomponente, insbesondere Elektrohandwerkzeuge eingesetzt werden kann. Vorteilhaft ist ferner die Möglichkeit der Vormontage von Haupthalteteil, Schaltarm und Vorspannungsfeder, da der Schaltarm an vorspringenden Eckkanten von seitlichen Halteteilschenkeln zur Anlage kommt und nicht unter Federdruck wegspringen kann.

Ein Ausführungsbeispiel der Erfindung ist in der Zeichnung dargestellt und wird in der nachfolgenden Beschreibung näher erläutert. Es zeigen:
- Fig. 1: stark schematisiert den Aufbau eines erfindungsgemäßen Schalters mit Schalterbetätigung im Schnitt, komplettiert durch ein den Schalter umgebendes Gehäuse und ein die Leiterplatte aufnehmendes Vergußgehäuse und
- Fig. 2: als Teilausschnitt schematisiert und in perspektiver Darstellung eine Ansicht des Haupthalteteils von unten.

Der Grundgedanke vorliegender Erfindung besteht darin, den auf einer Schalt- oder Leiterplatt aufgebauten Schalter so auszulegen, daß eine einwirkende Stößelbewegung senkrecht zur Leiterplatte durch unmittelbare Kontaktierung der Vorspannungsfeder den Schaltarm in seine andere Übertotpunktposition bringt, wobei der Schaltstößel von der Rahmenunterseite durch die Leiterplatte und gegebenenfalls durch einen die Leiterplatte aufnehmende Vergußrahmen geführt und dort auch zur Verschiebung gelagert ist.

Die Darstellung der Fig. 1 zeigt lediglich einen Teilausschnitt einer Leiterplatte mit diese aufnehmendem Vergußrahmen, wobei nur der Teil dargestellt ist, der den erfindungsgemäßen Schalter lagert. Dabei ist die Leiterplatte oder Schalterplatte mit 10 und der auf dieser befestigte Schalter insgesamt mit 11 bezeichnet. Der Schalter umfaßt ein Hauptlager- oder Halteteil 12, welches in Fig. 2 nochmals im größeren Detail dargestellt ist und allgemein eine böckchenartige Struktur aufweist, auf die weiter unten noch weiter eingegangen wird. Diese Haupthalteteil 12 sit von einer allgemein U-förmigen Gestalt und weist Verlängerungen 13a, 13b auf, die entsprechende Bohrungen oder Öffnungen der Leiterplatte 10 durchsetzen und bis zu deren Leiterbahnenseite und geringfügig über diese hinaus geführt sind. Hierdurch ist ein Verlöten der Verlängerungen 13a, 13b, wie bei 14 angedeutet möglich, so daß sich gleichzeitig ein sicherer Halt für das Hauptlagerteil auf der Leiterplatte und die elektrische Verbindung zu den Anschlüssen auf der Leiterbahnenseite herstellen läßt.

Das Hauptlagerteil 12 lagert gleichzeitig in einer zurückgenommenen Ausnehmung 15 den Schaltarm 16, der in den beiden möglichen, von ihm einzunehmende Stellungen in Fig. 1 gezeigt ist. Am Schaltarm 16 greift bei 17 eine Vorspannungsfeder 18 an, die mit ihrem anderen Ende bei 19 durch eine hintere Öffnung in der Rückwand des Halteteils geführt und dort befestigt ist.

Der genaue Aufbau des Haupthalteteils 12 ist in Fig. 2 gezeigt und umfaßt neben der Rückwand 20 zwei von dieser in der Zeichenebene nach links ausgehende, einander mit vorgegebenen Abstand gegenüberliegende Seitenwände 21a, 21b, so daß sich hierdurch die allgemein U-förmige Gestalt ergibt. Dabei ist darauf hinzuweisen, daß in Fig. 2 das Haupthalteteil 12 in einer verglichen mit der Fig. 1 umgedrehten Position gezeigt ist, also mit Ansicht von unten. Man erkennt, daß die beiden Seitenwände 21a, 21b untere Längskanten 22 bilden, mit denen das Haupthalteteil 12 auf der Leiterplatte 10 aufliegt. Diesem gegenüberliegend sind vordere Eckanschläge 22′ (beidseitig) gebildet, an denen der Schaltarm in einem vormontierten Zustand des Haupthalteteils, also dieses, Schaltarm und Vorspannungsfeder, anliegt und so bis zum Einsetzen in die Leiterplatte gehalten ist.

Entsprechend gehen von der Rückwand 20 die erwähnten Verlängerungen 13a, 13b aus, die angrenzend zur Rückwand zu beiden Seiten jeweils flügelartige Verbreiterungen 23 bilden, die ebenfalls als Anschlagflächen zur Auflage auf der Leitplatte 10 dienen. Man erkennt im übrigen, daß dieses Hauptahlteteil aus einem flächigen Stanzstück gebildet ist, denn die beiden äußeren Flügeleinsätze 23 sind aus den Ausnehmungen 24 der Seitenwände herausgebogen.

Nach vorn weisen die Seitenwände eine kniekehlenartige Einbuchtung 25 auf, die das Stützlager für den Schaltarm 16 bildet, so daß dieser gegenüber dem Haupthalteteil 12 durch diese Punktlagerung verschwenkbar ist.

Es ist noch ein weiteres Halteteil 26 vorgesehen, welches bei 27 den Gegenkontakt für das Kontaktstück 16a am Schaltarm 16 bildet; Haupthalteteil 12 und weiteres Halteteil 26 bestehen bevorzugt aus einem geeigneten, elektrisch leitenden Metall, wobei das weitere Halteteil 26 mit dem Gegenkontakt 27 auch in Form eines einstückigen Biegestücks noch eine Kontaktanschlußfahne 28 aufweisen kann. Auf jeden Fall verfügt auch das weitere Halteteil 26 über nach unten gerichtete Fortsetzungen oder Verlängerungen 29, die der Befestigung dieses Halteteils in Durchtrittsbohrungen der Leiterplatte 10 dienen, wo sie auf der gegenüberliegenden Seite verlötet sind.

In der in der Fig. 1 gezeigten Ausgangsposition, in welcher die Vorspannungsfeder ihre erste Position kürzester Länge und dabei geradlinig verlaufend, wie durch A gekennzeichnet, einnimmt, befinden sich der Federanlenkpunkt 17 am Schaltarm 16 und der andere Anlenkpunkt 19 an der Rückwand 20 des Hauptahlteteils 12 in etwa auf gleicher Höhe und unterhalb des Lagerschwenkpunktes 11 für den Schaltarm 16, gebildet von den Ausnehmungen 25 der Seitenwände 21a, 21b. Es handelt sich daher hier um eine stabile Totpunktlage und die Schaltarmbewegung in die andere Schaltarmposition, in welcher der Schaltarm am Gegenkontakt 27 anliegt, erfolgt dann dadurch, daß bei 30 in der Zeichnung in der Fig. 1 von unten auf die Feder gedrückt wird, so daß diese sich sozusagen nach oben ausbeult und schließlich die mit B gekennzeichnete zweite Endposition einnimmt, in welcher sich der mittlere Bereich der Vorspannungsfeder 18 über dem Lagerpunkt 11 für den Schaltarm 16 befindet, so daß - bei Aufrechterhaltung der stationären Anlenkung des anderen Federendes bei an der Rückwand 20 - durch die so verlagerte Feder des Schaltarms nach oben gezogen wird, so daß sich nunmehr der Federanlenkpunkt am Schaltarm 16 bei 17′ befindet.

Diese Position nimmt der Schalter so lange ein, wie die Feder 18 abgedrückt wird.

Zur Betätigung dieses Umschaltvorgangs über die Federeinwirkung in ein Stößel 31 vorgesehen, der die Leiterplatte 10 senkrecht durchsetzt und, beispielsweise mit einem verbreiterten Kopfteil 31a, in der Zeichenebene der Fig. 1 von unten gegen den mittleren Bereich der Vorspannungsfeder 18 drückt und diese bei weiterem Nachdrücken in die hochgewölbte B-Form bringt.

Der Stößel 31 ist bevorzugt in einer abgesetzten Führungsbohrung 32 eines die Leiterplatte 10 aufnehmenden Vergußrahmens 33 geführt; dieser Vergußrahmen 33 verfügt über eine Bodenplatte 34 und einstückig daran angesetzt eine zur Aufnahme der Vergußmasse beispielsweise geschlossene Umrandung 35, wobei die Führungsbohrung 32 für den Stößel 31 von einer nach oben und unten gerichteten Verdickung 36 der Bodenplatte 34 des Vergußrahmens 33 gebildet ist.

Dabei kann der nach oben, also in Richtung auf die Leiterplatte 10 verlaufende Vorsprung 36a der Verdickung 36 mit einem oberen verjüngten Ringvorsprung 37 die Bohrung 38 in der Leiterplatte 10 durchsetzen, so daß diese gegenüber dem Vergußrahmen 33 auch vorfixiert wird und schon bei der Montage einen sicheren Halt erlangt, wobei der verbreitete Kopf 31a in einem eigenen verbreiterten Bohrungsteil 32a der Führungsbohrung 32 für den Stößel 31 aufgenommen ist.

Durch die Vorspannungskraft der Feder in der Ausgangsposition A wird der Stößel 31 automatisch nach außen gedrückt und erhält daher eine hinreichende Vorspannung; das Eindrücken des Stößels in Richtung des Pfeils C, was einer Krafteinwirkung auf die Vorspannungsfeder 18 in deren Mitte etwa entsprechend dem Doppelpfeil D in Fig. 2 entspricht, ergibt sich dann durch eine geeignete äußere Betätigung, wodurch der Stößel den Hub H zurücklegt, bis der Schaltarm umschaltet und bei dem in dieser Ausführungsform dargestellten einfachen Ein-/Ausschalter in den durch die Anlage an Gegenkontakt 27 markierten Einschaltzustand übergeht.

Es kann empfehlenswert sein, den Stößel 31 nach außen noch mittels einer elastischen Dichthülse 38 abzudichten, die beispielsweise aus Gummi oder einem sonstigen geeigneten Elastomer bestehen kann und am unteren Teil der Verdickung 36 als äußere Bandage fest anliegt, sich in Richtung auf das Stößelende verjüngt und in einer Ringausnehmung 39 am Stößel eingreift. Bei Betätigung des Stößels wölbt sich dann die Dichthülse, wie gestrichelt gezeichnet, nach außen aus.

In einer weiteren Ausgestaltung vorliegender Erfindung können, falls gewünscht, die Schalterkomponenten von einem nach unten, also in Richtung auf die Leiterplatte 10 offenen (Teil)Gehäuse noch unschlossen sein; ein solches Gehäuse ist bei 40 angedeutet und bildet eine angenäherte Kastenform, die durch übliche Verrastungsmittel, beispielsweise in Form von die Leiterplatte durchsetzenden, hackenförmigen Vorsprüngen, an der Leiterplatte befestigt ist.

In gleicher Weise kann dann schließlich die zur Vervollständigung des Schalteraufbaus zur Bildung eines Regelbausteins, beispielsweise zur Drehzahlregulierung von Werkzeugmaschinen u. dgl., auf der Leiterplatte noch angeordnete Elektronik mit eingegossen werden, wobei das Gehäuse 40 ein Eindringen der Vergußmasse in den Schalterbereich verhindert.

Die Betätigung des Stößels 31 kann dann in beliebiger Weise erfoglen, beispielsweise und mit Vorteil durch einen geräteseitigen Schieber, der beispielsweise mit einer in der senkrechten Ebene allmählich ansteigenden Schrägfläche auf den Stößelbereich aufläuft und diesen in der Zeichenebene der Fig. 1 nach oben drückt. Der nach dem Verguß fertige Baustein kann daher so wie in den Figuren lediglich als Teilausschnitt dargestellt, in ein entsprechend auszurüstendes Gerät eingesetzt und in diesem so befestigt werden, daß der erwähnte geräteseitige Schieber dann auf den Stößel einwirken kann.

## Patentansprüche

1. Schalter zur Montage auf einer Schaltplatte (10) (Leiterplatte) und Vorrichtung zu seiner Betätigung, mit einem beweglichen Schaltarm (16) und mindestens einem im Bereich der Schaltarmbewegung angeordneten Gegenkontakt (27), einer eine Vorspannung erzeugenden, am Schaltarm angreifenden Feder (18) und einem einer äußeren Schalteinwirkung ausgesetzten Betätigungselement (31), ferner mit einem Haupthalteteil (12), gegen welches sich der Schaltarm (16) abstützt und das unmittelbar auf der Leiterplatte (10) aufgesetzt und an dieser befestigt ist, dadurch gekennzeichnet, daß
a) an dem den Schaltarm (16) lagernden Haupthalteteil (12) auch die Vorspannungsfeder (18) gelagert ist und den Schaltarm in eine erste Position, eine Übertotpunktposition, vorspannt,
b) als Betatigungselement ein zur Schaltarmbewegung die Leiterplatte (10) senkrecht durchsetzender Stößel (31) vorgesehen und
c) so gelagert is, daß er vertikal von der Leiterplatte herkommend auf den mittleren Bereich der Vorspannungsfeder (18) auftrifft und diese mit Bezug auf den Anlenkpunkt (17, 17′) der Feder (18) am Schaltarm (16) und damit auch den Schaltarm in einer Ebene senkrecht zur Leiterplatte so verlagert, daß sich für die Dauer der Einwirkung eine zweite Schalterposition des Schaltarms ergibt.

2. Schalter nach Anspruch 1, dadurch gekennzeichnet, daß die Hauptschalterkomponenten einschließlich Haupthalteteil (12) mit Schaltarm und Vorspannungsfeder sowie einem weiteren, den Gegenkontakt (27) bei Umschaltung bildendem Halteteil (26) auf der Bestückungsseite der Tragenden Leiterplatte (10) angeordnet sind, von welcher Verlängerungen (13a, 13b; 29) der Halteteile (12, 26) bis zur Leiterseite ragen und dort zur Befestigung verlötet sind.

3. Schalter nach Anspruch 1 oder 2 dadurch gekennzeichent, daß in der ersten Position (A) der Vorspannungsfeder diese parallel zur Leiterplatte (10) verläuft und ihre Anlenkpunkte (17, 19) am Schaltarm (16) und am Haupthalteteil (12) in einer Ebene liegen, die sich unterhalb der Lagerpunktebene des Schaltarms (16) am Haupthalteteil (12) befindet.

4. Schalter nach einem der Ansprüche 1 bis 2, dadurch gekennzeichent, daß die Schaltarmbewegung in einer Ebene senkrecht zur Leiterplattenebene verläuft und daß der die Leiterplatte (10) hierdurch vertikal von unten durchsetzende Stößel (31) etwa mittig auf die in der ersten Ausgangsposition (A) geradlinig gestreckte Vorspannungsfeder (18) auftrifft und diese mit dem Hub (H) so weit nach oben in eine zweite Postion (B) durchdrückt, daß die hochgedrückte Vorspannungsfeder (18) den Schaltarm (16), an den sie mit ihrem einen Ende angelenkt ist, zur Anlage an das Gegenkontaktstück (27) mitnimmt.

5. Schalter nach einem der Ansprüche 1 bis 4, dadurch gekennzeichnet, daß die Leiterplatte von einem Vergußgehäuse (33) aufgenommen ist, welches mit einer Verdickung (31) im Bereich des Stößels eine Stößelführung (32) bildet, die den Stößel (31) durch eine Bohrung in der Leiterplatte (10) auf die Vorspnnungsfeder (18) ausgerichtet hält.

6. Schalter nach einem der Ansprüche 1 bis 5, dadurch gekennzeichnet, daß die Stößelführung (32) eine abgetreppte Kontur mit einer oberen Durchmesservergrößerung zur Aufnahme eines Stößelkopfes (31a) bildet.

7. Schalter nach einem der Ansprüche 1 bis 6, dadurch gekennzeichnet, daß der Stößel durch eine Dichthülse (38) abgedichtet ist.

8. Schalter nach Anspruch 7, dadurch gekennzeichnet, daß die Dichthülse den über die Verdickung (36) im Vergußrahmen (33) hinausragenden Stößelteil abdichtet, an der Verdickung (36) bandagenartig anliegt und in eine Ringausnehmung am Stößelende eingreift.

9. Schalter nach einem der Ansprüche 1 bis 8, dadurch gekennzeichnet, daß das Haupthalteteil eine allgemein U-förmige Form hat mit einer Rückwand (20) und von dieser einstückig ausgehenden Seitenwänden (21a, 21b), die mit beidseitigen Hinterschneidungen (25) den Lagerpunkt für den Schaltarm (16) bilden, wobei die Vorspannungsfeder (18) an der Rückwand (20) des Haupthalteteils (12) angelenkt ist.

10. Schalter nach Anspruch 9, dadurch gekennzeichnet, daß von der Rückwand (20) in Richtung auf die Leiterplatte die Verlängerungen (13a, 13b) ausgehen, die sich mit zurückgesetzten flügelartigen Verbreiterungen (23) an der Leiterplattenoberfläche abstützen.

11. Schalter nach Anspruch 9, dadurch gekennzeichent, daß die Seitenwände mit Eckkanten (22′) (beidseitig) Anschläge für den Schaltarm bilden, um diesen im vormontierten Zustand - Haupthalteteil (12), Vorspannungsfeder (18) und Schaltarm (16) - zu fixieren.

## Claims

1. A switch for assembly on a circuit board (10) (printed board) and apparatus to actuate said switch, with a movable switching arm (16) and at least one opposite contact (27) positioned in the region of the switching arm movement, a spring (18) engaging on the switching arm and producing a pre-tension, and an actuating element (31) exposed to an external switching action, also with a main supporting portion (12), against which the switching arm (16) is braced and which is set up directly on the printed board (10) and secured to it, characterised in that:
(a) mounted on the main supporting portion (12) supporting the switching arm (16) is also the pre-tensioning spring (18) which pre-tensions the switching arm into a first position, an above dead-centre position,
(b) provided as actuating element is a ram (31) which penetrates the printed board (10) vertically in order to move the switching arm and
(c) is mounted in such a way that it strikes the central region of the pre-tensioning spring (18) vertically as it comes from the printed board, and displaces the spring with respect to the point of articulation (17, 17') of the spring (18) on the switching arm (16) and hence also the switching arm in a plane perpendicular to the printed board in such a way that a second switching position of the switching arm is produced for the duration of the action.

2. A switch as claimed in Claim 1, characterised in that the main switch components, including main supporting portion (12) with switching arm and pre-tensionlng spring and with a further supporting portion (26) forming the opposite contact (27) when switching over, are positioned on the components side of the bearing printed board (10), from which board elongations (13a, 13b; 29) of the supporting portions (12; 26) project to the conductor side and are soldered there to secure them.

3. A switch as claimed in Claim 1 or Claim 2, characterised in that in the first position (A) of the pre-tensioning spring the spring runs parallel to the printed board (10) and its points of articulation (17, 19) on the switching arm (16) and on the main supporting portion (12) are in a plane located below the plane of the point of support of the switching arm (16) on the main supporting portion (12).

4. A switch as claimed in one of Claims 1 to 2, characterised in that the switching arm movement is in a plane perpendicular to the plane of the printed board and in that the ram (31), which consequently penetrates the printed board (10) vertically from below, strikes, more or less centrally, the pre-tensioning spring (18), which is extended in a straight line in the first starting position (A), and which ram, with the stroke (H), forces the spring through so far upwards into a second position (B) that the pre-tensioning spring (18) forced upwards carries with it the switching arm (16), on which the spring is articulated by one of its ends, to lie against the opposite contact piece (27) .

5. A switch as claimed in one of Claims 1 to 4, characterised in that the printed board is housed in a sealing casing (33) which, with a thickened section (31) in the region of the ram, forms a ram guide (32) which keeps the ram (31) aligned with the pre-tensioning spring (18) through a bore in the printed board (10).

6. A switch as claimed in one of Claims 1 to 5, characterised in that the ram guide (32) forms a stepped contour with an upper diameter enlargement to take a ram head (31a).

7. A switch as claimed in one of Claims 1 to 6, characterised in that the ram is sealed by a sealing sleeve (38).

8. A switch as claimed in Claim 7, characterised in that the sealing sleeve seals the ram portion projecting beyond the thickened section (36) in the sealing housing (33), lays on the thickened section (36) like a binding and engages in a circular recess at the end of the ram.

9. A switch as claimed in one of Claims 1 to 8, characterised in that the main supporting portion has a general U-shape with a rear wall (20) and side walls (21a, 21b) which emanate from this in one piece and, with undercuts (25) on both sides, form the point of support for the switching arm (16), the pre-tensioning spring (18) being articulated on the rear wall (20) of the main supporting portion (12).

10. A switch as claimed in Claim 9, characterised in that, emanating from the rear wall (20) in the direction of the printed board, are the elongations (13a, 13b) which are braced on the surface of the printed board by set-back, wing-like broadened sections (23).

11. A switch as claimed in Claim 9, characterised in that the side walls with corner borders (22') (on both sides) form stops for the switching arm to lock it in position in a pre-assembled state - main supporting portion (12), pre-tensioning spring (18) and switching arm (16).

## Revendications

1. Interrupteur pour le montage sur une plaque à circuit imprimé (10) (carte de circuits imprimés) et dispositif pour sa fixation, avec un bras de commutation mobile (16) et au moins un contact opposé (27) disposé dans la zone où se déplace le bras de commutation avec un ressort (18) produisant une précontrainte, venant en prise sur le bras de commutaion et un élément d'actionnement (31) exposé a une action extérieure de commutation, en outre avec une pièce principale d'arrêt (12), contre laquelle s'appuie le bras de commutation (16) et qui est posé directement sur la carte de circuit imprimé et est fixée sur celle-ci, caractérisé en ce que :
a) sur la pièces principale d'arrêt (12) portant le bras de commutation (16) est monté aussi le ressort de précontrainte (18) et presse le bras de commutation dans une première position, une position de point mort dépassé.
b) on prévoit comme élément d'actionnement un poussoir (31) passant perpendiculairement à travers la plaque de circuit imprimé (10) pour actionner en mouvement le bras de commutation.
c) le poussoir est monté de telle sorte qu'il arrive verticalement à partir de la plaque de circuit imprimé sur la zone moyenne du ressort de précontrainte (18) et déplace celui-ci par rapport au point d'articulation (17, 17') du ressort (18) sur le bras de commutation (16), de telle façon que l'on obtienne pendant la durée de l'opération une deuxième position du bras de commutation.

2. Interrupteur selon la revendication 1, caractérisé en ce que les composants de l'interrupteur principal y compris la pièce principale d'arrêt (12) sont disposés avec le bras de commutation, le ressort de précontrainte ainsi qu'une autre pièce d'arrêt (26) formant le contact opposé (27) lors de la commutation, sur le côté du garnissage de la carte porteuse de circuit imprimé (10) de laquelle font saillie des prolongements (13a, 13b ; 29) des pièces d'arrêt (12, 26) jusque sur le côté de la carte imprimée et sont brasés pour fixation à cet endroit.

3. Interrupteur selon la revendication 1 ou 2, caractérisé en ce que dans la première position (A) du ressort de précontrainte celui-ci s'étend parallèlement à la carte de circuit imprimé (10) et ses points d'articulation (17, 19) se placent dans un plan sur le bras de commutation (16) et sur la pièce d'arrêt principale (12) plan, qui se situe en dessous du plan de point d'appui du bras de commutation (16) sur la pièce d'arrêt principale

4. Interrupteur selon l'une des revendications 1 à 2, caractérisé en ce que le déplacement du bras de contact s'étend dans un plan perpendiculaire au plan de la carte de circuit imprimé et en ce que le poussoir (31) qui passe à travers la carte de circuit imprimé (10) verticalement par en dessous arrive à peu près au milieu sur le ressort de précontrainte (18) qui s'étend en ligne droite dans la première position de départ (A) et comprime celui-ci de la course (H) suffisamment loin vers le haut dans une deuxième position (B), pour que le ressort de précontrainte comprimé en position haute (18) entraîne le bras de commutation (16), sur lequel il est articulé par son extrémité, pour le mettre en appui sur la pièce de contact opposé (27).

5. Interrupteur selon l'une des revendications 1 à 4, caractérisé en ce que la carte de circuit imprimé est reçue par un carter venant de fonderie (33) qui forme avec une surépaisseur (36) dans la zone du poussoir un guide de poussoir (32) qui maintient le poussoir (31) orienté à travers un alésage sur le ressort de précontrainte (18) dans la carte de circuit imprimé (10) .

6. Interrupteur selon l'une des revendications 1 à 5, caractérisé en ce que le guide du poussoir (32) présente un contour à gradins avec une augmentation de son diamètre à la partie supérieure pour recevoir une tête de poussoir (31a).

7. Interrupteur selon l'une des revendications 1 à 6, caractérisé en ce que l'étanchéité du poussoir est assurée par une douille d'étanchéité (38).

8. Interrupteur selon la revendication 7, caractérisé en ce que la douille d'étanchéité assure l'étanchéité de la partie du poussoir qui fait saillie hors de la sur épaisseur (36) dans le carter venant de fonderie (33), repose sur la surépaisseur (36) à la manière d'un bandeau et vient en prise dans un évidement annulaire à l'extrémité du poussoir.

9. Interrupteur selon l'une des revendications 1 à 8, caractérisé en ce que la pièce principale d'arrêt a, de façon générale, une forme en U avec une paaoi arrière (20) et des parois latérales (21a, 21b) partant d'une seule pièce de celle-ci, qui forment avec les contre-dépouilles (25) des deux côtés le point d'appui pour le bras de commutation (16) le ressort de précontrainte (18) étant articulé sur la paroi arrière (20) de la pièce principale d'arrêt (12).

10. Interrupteur selon la revendication 9, caractérisé en ce que de la paroi arrière (20) les prolongements (13a, 13b) viennent en direction de la carte de circuit imprimé, prolongement qui s'appuient sur des élargissements (23) en forme d'ailes placées à l'arrière.

11. Interrupteur selon la revendication 9, caractérisé en ce que les parois latérales forment, avec des arêtes angulaires (22') (des deux côtés) des butées pour le bras de commutation, pour fixer celui-ci en position de prémontage, pièce principale d'arrêt (12), ressort de précontrainte (18) et bras de commutation (16).
